# EUROPÄISCHE PATENTSCHRIFT

(11) **EP 4 257 737 B1**
(45) Veröffentlichungstag und Bekanntmachung des Hinweises auf die Patenterteilung: **07.08.2024**
(21) Anmeldenummer: 22167020.1
(22) Anmeldetag: 06.04.2022
(51) Int. Cl.: D03D 47/10

(54) **NADELWEBMASCHINE MIT VERZÖGERTEM SCHUSSEINTRAG**
NEEDLE LOOM WITH DELAYED WEFT INSERTION
MÉTIER À TISSER À AIGUILLES À INSERTION DE TRAME RETARDÉE

(43) Veröffentlichungstag der Anmeldung: 11.10.2023
(73) Patentinhaber: Jakob Müller AG Frick, 5070 Frick (CH)
(72) Erfinder: ENGESSER, Bernhard, 9203 Niederwil (CH)
(74) Vertreter: Schmauder & Partner AG Patent- & Markenanwälte VSP

(56) Entgegenhaltungen:
- CH-A5- 633 331
- US-A- 5 411 064
- "Needle weaving technology in narrow fabrics", 31 December 2005, JAKOB MÜLLER INSTITUTE OF NARROW FABRICS, Frick, Switzerland, article ERICH ESSIG: "Weft and reed drives", pages: 69 - 75, XP055324843

## Beschreibung

### Technisches Gebiet

Die Erfindung betrifft eine Nadelwebmaschine, insbesondere eine Nadelbandwebmaschine, mit verzögertem Schusseintrag sowie Anwendungen dazu.

### Stand der Technik

Bei Nadelbandwebmaschinen ist der Antrieb der Schussnadelbewegung seit langem ein im Stand der Technik erörtertes Problem. Dabei wird beispielsweise in der CH 633 331 davon ausgegangen, dass der Schussnadelantrieb über ein Kurbel - und Hebelsystem mit der Hauptantriebswelle der Webmaschine verbunden wird. Ein solcher Schussnadelantrieb ist in Fig. 2 schematisch dargestellt. Figur 4 zeigt dabei schematisch die Geometrie der Schussnadelbewegung und Figur 4a den Verlauf der Schussnadelbewegung mit einem Facheintritt bei ca. 85°.

Nadelbandwebmaschinen können - wie in der WO 94/26964 A1 und der WO 2012/163571 A2 vorgeschlagen - auch mehrere, auswechselbare Schussfäden - vorzugsweise mit Schussfäden verschiedener Farben, aber auch durchaus Schussfäden unterschiedlichen Materials oder Materialstärken aufweisen - die dann durch einen Schussfadenwechsel ausgetauscht werden können, im Falle der WO 2012/163571 A2 mittels eines Schaftrahmens. In der WO 2017/042015 A1 wird eine Webmaschine vorgestellt, bei der Wirk- oder Legefäden eingearbeitet werden. In der WO 2017/216117 A2 wird von der mechanischen Verbindung zwischen der Hauptwelle der Nadelbandwebmaschine und dem Schussfadeneintrag Abstand genommen und vorgeschlagen, die Schussfadenbewegung mittels eines Linearaktuators oder eines Drehaktuators durchzuführen. Allen diesen Anwendungen ist aber das Problem zu eigen, dass die Schussfadeneintragsnadel nicht zu früh in das Webfach eintreten soll, sei es um einfach ein schon weiter geöffnetes Webfach zu haben, sei es um mehr Zeit zu haben, um den Schussfadenwechsel, bzw. den Einstich der Wirk- oder Legefäden sicher und störungsfrei zu gewährleisten. Der einfachste Weg das Ziel zu erreichen, wäre dabei, einfach die Schussnadel zunächst einen gewissen Weg ausserhalb des Webfaches ausführen zu lassen. Dies hätte aber den grossen Nachteil, dass nutzlos grosse Wege und auch nachteilhafte grosse Beschleunigungen anfallen würden, was es - insbesondere bei einer hohen Webgeschwindigkeit - zu vermeiden gilt.

### Darstellung der Erfindung

Aufgabe der Erfindung ist es, eine Nadelwebmaschine, insbesondere eine Nadelbandwebmaschine, vorzuschlagen, bei der der Schussnadeleintrag in das Webfach spät erfolgen kann, ohne dafür die oben genannten Nachteile in kaufnehmen zu müssen.

Die Aufgabe der Erfindung wird dabei durch eine Maschine nach Anspruch 1 gelöst. Dabei haben die Massnahmen der Erfindung zunächst einmal zur Folge, dass bei einem solchen Antrieb der Schussnadel, bei dem zwischen Kurbeltrieb und Schusswellenhebel ein Kniehebelsystem angeordnet ist, die Bewegung der Schusswelle verzerrt ist. Die von der Schusswelle über ein zweites Hebelsystem angetriebenen Schussnadeln werden durch die Wirkung des Kniehebels in ihrer Bewegung derart verändert, dass sie verzögert ins Webfach eintreten bzw. verfrüht daraus wieder austreten. Zudem führen sie eine kleine Rückhubbewegung aus, wenn sie sich ausserhalb des Webfaches befinden. Damit ergeben sich - gemäss der oben genannten Aufgabenstellung - die folgenden Vorteile, nämlich
Vorteil 1: Grössere Fachöffnung:
   Beim Schussnadelantrieb gem. Stand der Technik ist die Fachöffnung an der Stelle, wo die Schussnadel ins Webfach eintritt, noch sehr klein. Im Vergleich dazu ist die Fachöffnung beim Schussnadelantrieb gemäss der vorliegenden Erfindung bereits ca. doppelt so gross. Dadurch wird die Sicherheit gegen Unter- oder Überstechen von Kettfäden, die zum Klammern neigen oder die wegen elektrostatischer Aufladung gerne aneinander kleben bleiben, erhöht. Der Webvorgang wird zuverlässiger und das erzeugte Gewebe weist viel weniger Webfehler auf.
Vorteil 2: Kleinerer Schussnadelradius: Bei einem herkömmlichen Schussnadelantrieb hat sich das Webblatt zum Zeitpunkt des Eintritts der Schussnadel ins Webfach erst sehr wenig vom Blattanschlagpunkt weg bewegt. Mit den Massnahmen der Erfindung ergibt sich aber, dass das Webblatt zum Zeitpunkt des Facheintritts der Schussnadel schon deutlich weiter vom Blattanschlag weg bewegt hat. Daraus ergibt sich als weiteren Vorteil, dass der Schussnadelradius kleiner gewählt werden kann, ohne dass die Schussnadel im Laufe ihrer Bewegung durch das Webfach mit dem Webblatt kollidiert. Mit kleinerem Schussnadelradius ist eine kompaktere Bauweise der Webstelle möglich, und die mechanische Belastung des Schussnadelantriebs wird reduziert (kleinere zu beschleunigende Masse).
Vorteil 3: Einfacher, prozesssicherer Schussfadenwechsel
   Der Schussnadelantrieb gemäss der vorliegenden Erfindung ist auch bei einer Maschine mit Schussfadenwechsel vorteilhaft: Wie in WO2012/163571 beschrieben, werden die in die mit einer Gabel versehenen Schussnadel einzulesenden Schussfäden mittels der Bewegung von ausgewählten Schäften in die Ein- oder Ausleseposition gebracht. Beim Schussnadelantrieb gemäss Stand der Technik ist es aber nicht möglich, dafür die normalen Schaftwechselzeiten zu nutzen. Vielmehr muss der Schaftwechselzeitpunkt beim Auslesen früher, beim Einlesen später gewählt werden. Das ist bei elektronisch angesteuerten Schäften unproblematisch. Bei mechanisch betätigten Schäften sind dazu aber spezielle Exzenter bzw. Kettenglieder nötig, und das Einrichten der Maschine ist entsprechend kompliziert. Da für den Wechsel der Schussfäden beim Schussnadelantrieb gemäss der vorliegenden Erfindung viel mehr Zeit zur Verfügung steht, und da die Schussnadel wie oben beschrieben eine kleine Rückhubbewegung durchführt, gelingt es, für den Schussfadenwechsel die normalen Schaftwechselzeiten zu nutzen. Das vereinfacht das Einrichten der Maschine stark, und der Schussfadenwechselvorgang wird betriebssicherer.
Vorteil 4: Zuverlässigeres Einstechen der Lochnadelstecher bei einer Maschine mit Einarbeitung von Wirkfäden.

Der verzögerte Eintritt der Schussnadel in das Webfach ist auch sehr vorteilhaft bei einer Maschine, die mit einer Vorrichtung zum Einarbeiten von Wirkfäden versehen ist. Bei dieser Vorrichtung sticht mindestens ein Lochnadelstecher bei Bedarf von oben in das geöffnete Webfach ein und bringt mindestens einen Wirk- oder Effektfäden derart ins Unterfach, dass er von der Schussnadel überstochen und damit ins Gewebe eingebunden wird. Dem Lochnadelstecher steht für die Einstechbewegung wenig Zeit zur Verfügung (typischerweise ca. 90 Grad Maschinenwinkel), da er diese erst nach dem Blattanschlag beginnen kann und sich vor dem Kreuzen mit der Schussnadel bereits genügend tief im Unterfach befinden muss. Durch den verzögerten Schussnadeleintrag wird die zur Verfügung stehende Zeit um ca. 25% vergrössert, was ein tieferes Einstechen des Lochnadelstechers und damit ein grösseres und prozesssichereres Wirkfadenfach erlaubt.

Die vorbenannten, sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele der Webmaschine werden nachfolgend anhand der Zeichnungen näher beschrieben, dabei zeigen:
- Figur 1: eine Webmaschine (perspektivisch) mit einem Kniehebelgelenk gemäss einem Ausführungsbeispiel der Erfindung,
- Figur 2: eine Webmaschine (perspektivisch) mit einem Schussnadelantrieb gemäss dem Stand der Technik,
- Figur 3: die geometrischen Verhältnisse der Bewegung der Schussnadel, gemäss dem Ausführungsbeispiel der vorliegenden Erfindung nach Figur 1,
- Figur 3a: die Bewegung der Schussnadelspitze mit einem Facheintritt bei ca. 110° Maschinenwinkel, gemäss dem Ausführungsbeispiel der vorliegenden Erfindung nach Figur 1 und 3,
- Figur 4: die geometrischen Verhältnisse der Bewegung der Schussnadel, gemäss dem Stand der Technik nach Figur 2,
- Figur 4a: die Bewegung der Schussnadelspitze mit einem Facheintritt bei ca. 85° Maschinenwinkel, gemäss dem Stand der Technik nach Figur 2 und 4,
- Figur 5: eine Draufsicht auf die Webstelle zu dem Zeitpunkt, zu dem die Schussnadel ins Webfach eintritt, gemäss einer Ausführungsbeispiel der vorliegenden Erfindung nach Figur 1 und 3,
- Figur 5a: eine Seitenansicht ins offene Webfach gemäss Figur 5 (Ausführungsbeispiel der vorliegenden Erfindung),
- Figur 6: eine Draufsicht auf die Webstelle zu dem Zeitpunkt, zu dem die Schussnadel ins Webfach eintritt, gemäss dem Stand der Technik nach Figur 2 und 4,
- Figur 6a: eine Seitenansicht ins offene Webfach gemäss Figur 6 (Stand der Technik),
- Figur 7: den schematischen Aufbau gemäss einem Ausführungsbeispiel der vorliegenden Erfindung mit Schäften zum Schussfarbenwechsel,
- Figur 8a: die Bewegungen der Schussnadel gemäss einem Ausführungsbeispiel der vorliegenden Erfindung nach Figur 1 und Figur 7,
- Figur 8b: die Bewegungen der Schussfaden-Steuerschäften gemäss einem Ausführungsbeispiel der vorliegenden Erfindung nach Figur 1 und Figur 7,
- Figuren 9a bis 9i: den Vorgang des Schussfadenwechsels gemäss dem Ausführungsbeispiel nach Figur 7,
- Figur 10a: die Bewegungen der Schussnadel gemäss dem Stand der Technik nach Figur 2 und Figur 7,
- Figur 10b: die Bewegungen der Schussfaden-Steuerschäften gemäss dem Stand der Technik nach Figur 2 und Figur 7,
- Figuren 11a bis 11i: den Vorgang des Schussfadenwechsels gemäss dem Stand der Technik,
- Figur 12: die Position des Lochnadelstechers zum Zeitpunkt des Blattanschlags gemäss einem weiteren Ausführungsbeispiel der vorliegenden Erfindung,
- Figur 13: das zuverlässige Einstechen des Lochnadelstechers zum Zeitpunkt des Schussnadeleintritts in das Webfach gemäss dem Ausführungsbeispiel nach Figur 12.

### Wege zur Ausführung der Erfindung

In Figur 1 ist eine Ausgestaltung der Erfindung, nämlich eine Webmaschine mit dem dem Webblatt 10, dem Antriebsmotor 12, der Hauptwelle 45, die einen Kurbelantrieb 13 antreibt, einer Kettfadenzuführung 14, einer Fachbildeeinrichtung 16, die ein Webfach 18 auszubilden geeignet ist. Das Webfach 18 umfasst die Webstelle 15 zur Herstellung des Gewebes 20, indem ein Schussfaden 24 mittels einer eine Schussnadel 42 aufweisende Schussnadeleintragsvorrichtung 40. Die Schussnadel 42 wird vom Schusswellenhebel 44 angetrieben, der mittels des Kniehebelsystems 46 mit der Hauptwelle 45 bzw. dem Kurbelantrieb 13 verbunden ist. Die erfinderische Ausgestaltung gemäss dem vorliegenden Ausführungsbeispiel unterscheidet sich von eine Webmaschine gemäss dem hier zitierten Stand der Technik gemäss Figur 2 insbesondere durch die Verbindung des Schussnadelantriebs mit der Hauptwelle 45 mittels eben des Kniehebelsystems 46.

Während die Bewegung der Schussnadel 42 bei der Ausführung gemäss dem Stand der Technik annähernd sinusförmig ist - wie in Figur 4 und 4a gezeigt -, wird die Bewegung der mittels dem veränderten Antriebssystem mit dem Kniehebel 46 angetriebenen Schussnadel 42 eben durch die Wirkung des Kniehebels 46 derart verändert, dass sie verzögert ins Webfach eintreten und auch verfrüht daraus wieder austritt - wie in Figur 3 und 3a gezeigt. Zudem führen sie eine kleine Rückhubbewegung aus, wenn sie sich ausserhalb des Webfaches 18 befindet.

Fig. 5 bzw. 5a und Fig. 6 bzw. 6a zeigen je eine Draufsicht auf die Webstelle und eine Seitenansicht ins offene Webfach zu dem Zeitpunkt, zu dem die Schussnadel ins Fach eintritt. Beim Schussantrieb gem. Stand der Technik ist die Fachöffnung h an der Stelle, wo die Schussnadel ins Webfach 18 eintritt, noch sehr klein, wie aus den Figuren 6 uns 6a ersichtlich. Im Vergleich dazu ist die Fachöffnung h beim Schussantrieb gemäss dem Ausführungsbeispiel der Erfindung bereits ca. doppelt so gross, wie man in den Figuren 5 und 5a entnehmen kann. Dadurch ist die Sicherheit gegen Unter- oder Überstechen von Kettfäden, die zum Klammern neigen oder die wegen elektrostatischer Aufladung aneinander kleben bleiben können, erhöht. Der Webvorgang wird zuverlässiger und das erzeugte Gewebe weist viel weniger Webfehler auf. Ebenfalls in Fig. 6 ist zu sehen, dass sich beim herkömmlichen Schussnadelantrieb das Webblatt 10 zum Zeitpunkt des Eintritts der Schussnadel ins Webfach erst sehr wenig vom Blattanschlagpunkt weg bewegt hat (Mass a in Fig. 6). In Fig. 5 ist zu sehen, dass das Webblatt 10 zum Zeitpunkt des Facheintritts der Schussnadel schon deutlich weiter vom Blattanschlag weg bewegt hat. Daraus ergibt sich als weiteren Vorteil, dass der Schussnadelradius R kleiner gewählt werden kann, ohne dass die Schussnadel 42 im Laufe ihrer Bewegung durch das Webfach 18 mit dem Webblatt 10 kollidiert. Mit kleinerem Schussnadelradius R ist eine kompaktere Bauweise der Webstelle möglich, und die mechanische Belastung des Schussnadelantriebs wird durch die kleinere zu beschleunigende Masse reduziert.

In einem weiteren Ausführungsbeispiel der Erfindung ist die Anwendung ein einfacher, prozesssicherer Schussfadenwechsel, ohne dass auf die oben beschriebenen Eigenschaften und Vorteile gemäss dem vorstehenden Ausführungsbeispiel verzichtet werden müsste. Der Schussantrieb gemäss diesem Ausführungsbespiel wird bei einer Webmaschine mit Schussfadenwechsel eingesetzt. Wie in WO2012/163571 A2 beschrieben, werden die in die mit einer Gabel versehenen Schussnadel einzulesenden Schussfäden mittels der Bewegung von ausgewählten Schäften 32 und 35 in die Ein- oder Ausleseposition gebracht. Bei einem solchen Schussantrieb ist es aber - wie aus den Figuren 10a, 10b und 11a bis 11i hervorgeht - nicht möglich, dafür die normalen Schaftwechselzeiten zu nutzen. Vielmehr muss der Schaftwechselzeitpunkt beim Auslesen früher, beim Einlesen später gewählt werden, wie in Figur 3 von WO 2012/163571 A2 dargestellt. Das ist bei elektronisch angesteuerten Schäften unproblematisch. Bei mechanisch betätigten Schäften 32 und 35 sind dazu aber spezielle Exzenter bzw. Kettenglieder nötig, und das Einrichten der Maschine ist entsprechend kompliziert.

Da für den Wechsel der Schussfäden beim Schussantrieb gemäss dem Ausführungsbeispiel nach Figur 1 und Figur 7 viel mehr Zeit zur Verfügung steht und da die Schussnadel 42 wie oben beschrieben eine kleine Rückhubbewegung in Richtung des Gewebes durchführt, gelingt es, für den Schussfadenwechsel die normalen Schaftwechselzeiten zu nutzen. Das vereinfacht das Einrichten der Maschine stark, und der Schussfadenwechselvorgang wird betriebssicherer. Wie in Figur 7 gezeigt ist die Schussnadel gegen die Schäfte hin offen (Gabel 43). Die mit den vordersten Schäften 32 und 35 verbundenen Schussfadenführer 36 und 33 werden durch die Schaftbewegung derart bewegt, dass die gewünschte Schussfarbe zum gewünschten Zeitpunkt in die offene Schussnadel eingelesen oder ausgelesen wird, siehe Figur 8a, 8b, 9a bis 9i. In Figur 8a sind Schussnadelbewegung und in Fig. 8b die Hübe der zwei Schussfaden-Steuerschäfte 32 und 35 bzw. -Selektiernadeln 36 und 33 aufgezeichnet. Die Nulllinie der vertikalen Achse von Fig. 8b entspricht dabei der Höhe der Bewegungsebene der Schussnadel 42. Das Auslesen des ersten Schussfadens geschieht in Position A, bei ca. 325 Grad Maschinenwinkel, zu einem Zeitpunkt, bei dem sich die Schussnadel in der Rückhubbewegung befindet. Der entsprechende Steuerschaft 35 bzw.- die mit ihm verbundene Selektiernadel 33 sind zu diesem Zeitpunkt in Abwärtsbewegung und befinden sich leicht unterhalb der Schussnadel (Höhe -H_{A}). Wie aus Figur 9d ersichtlich, kreuzt die offene Gabel 43 der Schussnadelspitze zu diesem Zeitpunkt die Strecke F-G, sodass Schussfaden 34 von der Gabel 43 nicht mehr gehalten wird und aus dieser nach unten herausfällt. Im weiteren Bewegungsverlauf setzt die Schussnadel die Rückhubbewegung in Richtung des Gewebes noch etwas fort. Steuerschaft 32 bzw. die mit ihm verbundene Selektiernadel 36 sind zu diesem Zeitpunkt in Aufwärtsbewegung und befinden sich bereits leicht oberhalb der Schussnadelebene, sodass der Schussfaden 37 von unten leicht um die Schussnadel 42 geschlungen wird, wie in Figur 9e dargestellt. Figur 9f zeigt, wie Schussfaden 37 in die Gabel 43 springt, wenn diese bei ihrer erneuten Bewegung vom Gewebe weg die Strecke K-L kreuzt. Siehe auch Position E in Fig. 8a bzw. Hub H_{E} in Figur 8b. Schussfaden 37 verbleibt in der Folge in der Gabel 43 und wird so lange ins Fach eingetragen, bis Steuerschaft 32 bzw. die mit ihm verbundene Selektiernadel 36 sich wieder nach unten bewegen.

Was geschieht, wenn bei einem bisherigen Schussantrieb der Schussfadenwechsel mit den normalen Schaftwechselzeiten durchgeführt werden sollte, ist in Fig. 10a, 10b und 11a bis 11i aufgezeigt. Wie in Figur 11f bzw. Figur 10a/10b (Position A) dargestellt, findet das Auslesen des ersten Schussfadens 34 zwar bei ca. 40 Grad Maschinenwinkel statt. Das Einlesen des zweiten Schussfadens 37 wäre gemäss Figur 10b ab ca. 320 Grad Maschinenwinkel grundsätzlich möglich, da sich die Selektiernadel 36 ab diesem Zeitpunkt oberhalb der Bewegungsebene der Schussnadel befindet. Da aber die Gabel 43 der Schussnadel 42 den zum Einlesen vorgelegten Schussfaden 37 bei 320 Grad bereits passiert hat, wird er von der Gabel nicht mitgenommen. Wenn sich die Schussnadel nach dem Umkehrpunkt wieder in Richtung des Gewebes zurückbewegt, hat sich die Selektiernadel 36 bereits so weit nach oben bewegt, dass der vorgelegte Schussfaden 37 von der Schussnadel 42 unterstochen und von der Gabel 43 ebenfalls nicht mitgenommen wird (siehe Figur 11g und 11h). Die Schussnadel bewegt sich also ohne Schussfaden ins Fach - der Schusswechselvorgang war nicht erfolgreich.

Ein weiteres Ausführungsbeispiel ist in Figur 12 gezeigt und bewirkt mit den Massnahmen der Erfindung ein zuverlässigeres Einstechen eines Lochnadelstechers 52 bei einer Maschine mit Einarbeitung von Wirkfäden 60. Der verzögerte Eintritt der Schussnadel 42 in das Webfach 18 ist eben sehr vorteilhaft bei einer Maschine, die mit einer Vorrichtung zum Einarbeiten von Wirkfäden 60 versehen ist. Bei dieser Vorrichtung sticht mindestens ein Lochnadelstecher 52 bei Bedarf von oben in das geöffnete Webfach 18 ein und bringt einen Wirk- oder Effektfaden 60 derart ins Unterfach, dass er von der Schussnadel 42 überstochen und damit ins Gewebe 20 eingebunden wird. Der Lochnadelstecher 52 schwenkt dabei synchron mit dem Webblatt 10 in Kettrichtung nach vorne und hinten. Dabei muss er zum Zeitpunkt des Blattanschlags so weit hochgezogen werden, dass er mit der Kammwelle 53, die sich in Schussrichtung über der Webstelle erstreckt, nicht kollidiert. Dem Lochnadelstecher 52 steht für die Einstechbewegung wenig Zeit zur Verfügung (typischerweise ca. 90 Grad Maschinenwinkel), da er diese erst nach dem Blattanschlag beginnen kann und sich vor dem Kreuzen mit der Schussnadel 42 bereits genügend tief im Unterfach 61 befinden muss. Durch den verzögerten Schussnadeleintrag wird die zur Verfügung stehende Zeit um ca. 25% vergrössert, was ein tieferes Einstechen des Lochnadelstechers 52 und damit ein grösseres und prozessichereres Wirkfadenfach erlaubt.

### Bezugszeichenliste

- 10: Webblatt
- 12: Antriebsmotor
- 13: Kurbeltrieb
- 14: Kettfadenzuführung
- 15: Webstelle
- 16: Fachbildeeinrichtung
- 18: Webfach
- 20: Gewebe
- 24: Schussfaden
- 26: Kettfäden
- 30: Vorrichtung zum Schussfadenwechsel
- 32: Schaft 1
- 33: Schussfadenselektiernadel 2
- 34: Schussfaden 2
- 35: Schaft 2
- 36: Schussfadenselektiernadel 1
- 37: Schussfaden 1
- 38: Schaft 3
- 39: Schaft 4
- 40: Schussfadeneintragsvorrichtung
- 42: Schussnadel
- 43: Gabel
- 44: Schusswellenhebel
- 45: Hauptwelle
- 46: Kniehebelsystem
- 47: Schusswelle
- 50: Vorrichtung zum Einarbeiten von Wirkfäden
- 52: Lochnadelstecher
- 53: Kammwelle
- 60: Wirk- oder Effektfäden
- 61: Unterfach

## Patentansprüche

1. Webmaschine mit zumindest einer Hauptwelle (45) mit einem Kurbeltrieb (13), einer Kettfadenzuführung (14), einer Webstelle mit einer Fachbildeeinrichtung (16) zur Ausbildung eines Webfaches (18), einem Webblatt (10), einer Schussfadeneintragsvorrichtung (40) mit einer Schussnadel (42) und einem Schusswellenhebel (44), wobei die Schussfadeneintragsvorrichtung (40) mit der Hauptwelle (45) der Webmaschine mittels des Kurbeltriebs (13) wirkverbunden ist, **dadurch gekennzeichnet, dass** zwischen dem Kurbeltrieb (13) und dem Schusswellenhebel (44) ein Kniehebelsystem (46) angeordnet ist und die Schussfadeneintragsvorrichtung (40) weiterhin ein zweites Hebelsystem zum Antreiben der Schussnadel (42) aufweist, wobei durch die Wirkung des Kniehebels die Bewegung der Schussnadel (42) derart verändert wird, dass sie verzögert ins Webfach (18) eintritt und/oder verfrüht daraus wieder austritt.

2. Webmaschine nach Anspruch 1, **dadurch gekennzeichnet, dass** die Schussnadeleintragsvorrichtung (40) zudem so ausgebildet ist, dass die Schussnadel (42) eine Rückhubbewegung in Geweberichtung ausführt, wenn sie sich ausserhalb des Webfachs (18) befindet.

3. Webmaschine nach Anspruch 1 oder 2, **dadurch gekennzeichnet, dass** die Webmaschine weiterhin eine Vorrichtung zum Schussfadenwechsel, vorzugsweise mittels der Bewegung von ausgewählten Schäften (32, 35) und den Schäften jeweils zugeordneten Selektiernadeln (36, 33) aufweist.

4. Webmaschine nach Anspruch 3, **dadurch gekennzeichnet, dass** die Spitze der Schussnadel (42) mit einer Gabel (43) versehenen ist, und die Webmaschine so eingerichtet ist, dass die einzulesenden Schussfäden (36, 33) mittels der Bewegung der ausgewählten Schäfte (32, 35) in die Ein- oder Ausleseposition gebracht werden.

5. Webmaschine nach Anspruch 4, **dadurch gekennzeichnet, dass** die Webmaschine so eingerichtet ist, dass das Auslesen des Schussfadens (34) bei einem Maschinenwinkel von 315 bis 335°, vorzugsweise von 320 bis 330°, zu einem Zeitpunkt, bei dem sich die Schussnadel (42) in der Rückhubbewegung befindet, geschehen kann.

6. Webmaschine nach Anspruch 5, **dadurch gekennzeichnet, dass** die Webmaschine so eingerichtet ist, dass der entsprechende Steuerschaft (35) und die mit dem Steuerschaft (35) verbundene Selektiernadel (33) zum Zeitpunkt des Auslesens in Abwärtsbewegung sind und sich leicht unterhalb der Schussnadel (Höhe -H_{A}) befinden.

7. Webmaschine nach Anspruch 6, **dadurch gekennzeichnet, dass** die Webmaschine so eingerichtet ist, dass die offene Gabel (43) der Schussnadelspitze zu diesem Zeitpunkt des Auslesens so positioniert ist, dass der Schussfaden (34) von der Gabel (43) nicht mehr gehalten wird und aus dieser nach unten herausfällt.

8. Webmaschine nach Anspruch 7, **dadurch gekennzeichnet, dass** die Webmaschine so eingerichtet ist, dass im weiteren Bewegungsverlauf die Schussnadel (42) die Rückhubbewegung in Richtung des Gewebes noch fortsetzt, während der Steuerschaft (32) und die mit ihm verbundene Selektiernadel (36) in Aufwärtsbewegung sich bereits oberhalb der Schussnadelebene befinden, sodass der Schussfaden (37) von unten leicht um die Schussnadel geschlungen wird.

9. Webmaschine nach Anspruch 8, **dadurch gekennzeichnet, dass** die Webmaschine so eingerichtet ist, dass die Schussnadel (42) im weiteren Bewegungsverlauf ihre Rückhubbewegung beendet und sich wieder vom Gewebe entfernt, wodurch der von unten leicht um die Schussnadel (42) geschlungene Schussfaden (37) in Richtung der offenen Gabel (43) rutscht, bis er schliesslich in die offene Gabel (43) springt und von dieser mitgenommen wird.

10. Webmaschine nach einem der Ansprüche 1 bis 9, **dadurch gekennzeichnet, dass** die Webmaschine weiterhin eine Vorrichtung (50) zum Einarbeiten von Wirkfäden aufweist, mittels derer Lochnadelstecher (52) wahlweise von oben in das geöffnete Webfach (18) Wirk- oder Effektfäden (60) derart einbringen, dass sie von der Schussnadel (42) überstochen und damit ins Gewebe eingebunden werden.

11. Webmaschine nach Anspruch 10, **dadurch gekennzeichnet, dass** die Webmaschine so eingerichtet ist, dass der Eintritt der Schussnadel (42) in das Webfach (18) mittels der Kniehebelsystems (46) verzögert ist und der Lochnadelstecher (52) dabei synchron mit dem Webblatt in Kettrichtung nach vorne und hinten schwenkt.

12. Webmaschine nach Anspruch 11, **dadurch gekennzeichnet, dass** die Webmaschine so eingerichtet ist, dass durch den verzögerten Schussnadeleintrag die dem Lochnadelstecher (52) zum Einbringen des Wirkfadens (60) ins Unterfach (61) zur Verfügung stehende Zeit um zumindest 20%, vorzugsweise um zumindest 25%, vergrössert wird.

## Claims

1. A weaving loom comprising at least one main shaft (45) with a crank drive (13), a warp thread feeder (14), a weaving site with a shed forming device (16) for forming a shed (18), a reed (10), a weft thread insertion device (40) with a weft needle (42) and a weft shaft lever (44), wherein the weft thread insertion device (40) is cooperatively connected to the the main shaft (45) of the weaving loom by means of the crank drive (13), **characterized in that** a knee lever system (46) is arranged between the crank drive (13) and the weft shaft lever (44) and that the weft thread insertion device (40) further comprises a second lever system for driving the weft needle (42), wherein the movement of the weft needle (42) is changed by the action of the knee lever in such manner that, the weft needle enters into the shed (18) in a delayed manner and/or exits therefrom in an advanced manner.

2. The weaving loom according to claim 1, **characterized in that** the weft thread insertion device (40) is furthermore formed in such manner that the weft needle (42) carries out a return lifting movement in the direction towards the woven fabric when it is located outside of the shed (18).

3. The weaving loom according to claim 1 or 2, **characterized in that** the weaving loom further comprises a device for weft thread change, preferably by means of the movement of selected healds (32, 35) and selection needles (36, 33) respectively associated with the healds.

4. The weaving loom according to claim 3, **characterized in that** the point of the weft needle (42) is provided with a fork (43), and the weaving loom is configured in such manner that the weft threads (36, 33) to be read in are brought into the reading-in or the reading-out position by means of the movement of the selected healds (32, 35).

5. The weaving loom according to claim 4, **characterized in that** the weaving loom is configured in such manner that the reading out of the weft thread (34) can take place at a machine angle of 315 to 335°, preferably of 320 to 330°, at a time point at which the weft thread (42) is in a return lifting movement.

6. The weaving loom according to claim 5, **characterized in that** the weaving loom is configured in such manner that the corresponding control heald (35) and the selection needle (33) connected to the control heald (35) are in a downward movement at the time point of reading out and are slightly below the weft needle (height -HA).

7. The weaving loom according to claim 6, **characterized in that** the weaving loom is configured in such manner that the open fork (43) of the weft needle point is positioned, at the time point of reading out, in such manner that the weft thread (34) is no longer held by the fork (43) and falls out downwardly therefrom.

8. The weaving loom according to claim 7, **characterized in that** the weaving loom is configured in such manner that, in the further course of movement, the weft needle (42) still continues the return lifting movement in the direction of the woven fabric, while the control heald (32) and the selection needle (36) connected thereto are already above the weft needle level in an upward movement, so that the weft thread (37) is slightly wrapped around the weft needle from below.

9. The weaving loom according to claim 8, **characterized in that** the weaving loom is configured in such manner that, in the further course of movement, the weft needle (42) finishes its return lifting movement and again moves away from the woven fabric, whereby the weft thread (37), which is slightly wrapped around the weft needle (42) from below, slides towards the open fork (43) until it finally jumps into the open fork (43) and is carried along by the latter.

10. The weaving loom according to one of claims 1 to 9, **characterized in that** the weaving loom further comprises a device (50) for incorporating the knitting threads, by means of which dipping guide needles (52) selectively introduce knitting threads or effect threads (60) from above into the open shed (18) in such manner that they are overstitched by the weft needle (42) and thereby are bound into the woven fabric.

11. The weaving loom according to claim 10, **characterized in that** the weaving loom is configured in such manner that the insertion of the weft needle (42) into the shed (18) is delayed by means of the knee lever system (46) and the dipping guide needle (52) thereby pivots, synchronously with the reed, forwards and backwards in the warp direction.

12. The weaving loom according to claim 11, **characterized in that** the weaving loom is configured in such manner that, due to the delayed weft needle insertion, the time available to the dipping guide needle (52) for inserting the knitting thread (60) into the lower shed (61) is increased by at least 20%, preferably by at least 25%.

## Revendications

1. Métier à tisser ayant au moins un arbre principal (45) avec une commande à manivelle (13), un guide fil de chaîne (14), un point de tissage avec une installation de formation de foule (16), pour former une foule (18), un peigne (10), un dispositif d'insertion de fil de trame (40) avec une aiguille de trame (42) et un levier d'arbre de trame (44),
- le dispositif d'insertion de fil de trame (40) coopérant avec l'arbre principal (45) du métier à tisser par la commande à manivelle (13),
métier à tisser **caractérisé en ce que**
entre la commande à manivelle (13) et le levier d'arbre de trame (44) il y a un système de levier à genouillère (46) et le dispositif d'insertion de fil de trame (40) comprend en outre un second système à levier pour entraîner l'aiguille de trame (42),
- avec l'action du levier à genouillère, on modifie le mouvement de l'aiguille de trame (42) pour qu'elle pénètre de façon retardée dans la foule (18) et/ou en sort de nouveau en avance.

2. Métier à tisser selon la revendication 1,
**caractérisé en ce que**
le dispositif d'insertion de fil de trame (40) est en outre réalisé pour que l'aiguille de trame (42) effectue un mouvement de rappel dans la direction de tissage lorsqu'elle est à l'extérieur de la foule (18).

3. Métier à tisser selon la revendication 1 ou 2,
**caractérisé en ce que**
le métier à tisser comprend en outre un dispositif pour changer le fil de trame, de préférence avec le mouvement de lame sélectionnée (32, 35) et les lames ont des aiguilles de sélection (36, 33) associées.

4. Métier à tisser selon la revendication 3,
**caractérisé en ce que**
la pointe de l'aiguille de trame (42) a une fourchette (43) et le métier à tisser est conçu pour mettre les fils de trame (36, 33) à sélectionner avec le mouvement des lames (32, 35) sélectionnées en position de sélection ou de désélection.

5. Métier à tisser selon la revendication 4,
**caractérisé en ce que**
il est conçu pour que la désélection du fil de trame (34) se fait à un angle machine de 315 à 335°, de préférence de 320 à 330° à l'instant auquel l'aiguille de trame (42) est dans son mouvement de rappel.

6. Métier à tisser selon la revendication 5,
**caractérisé en ce que**
il est conçu pour que l'arbre de commande (35) correspondant et l'aiguille de sélection (33) reliée à l'arbre de commande (35) à l'instant de la désélection sont dans un mouvement de descente et se trouvent légèrement en dessous de l'aiguille de trame (hauteur-H_{A}).

7. Métier à tisser selon la revendication 6,
**caractérisé en ce que**
le métier est conçu pour que la fourchette ouverte (43) de la pointe de l'aiguille de trame soit positionnée à cet instant de désélection pour que le fil de trame (34) ne soit plus tenu par la fourchette (43) et tombe de celle-ci.

8. Métier à tisser selon la revendication 7,
**caractérisé en ce que**
il est conçu pour qu'au cours de la suite du mouvement, l'aiguille de trame (42) poursuit encore le mouvement de rappel en direction du tissu alors que l'arbre de commande (32) et l'aiguille de sélection (36) reliée à celui-ci, en mouvement de remontée se trouvent déjà au-dessus du plan de l'aiguille de trame de sorte que le fil de trame (37) peut être facilement passé par en dessous en boucle autour de l'aiguille de trame.

9. Métier à tisser selon la revendication 8,
**caractérisé en ce que**
le métier à tisser est conçu pour que l'aiguille de trame (42) au cours de la suite du mouvement, termine son mouvement de rappel et s'éloigne de nouveau de la foule, de sorte que le fil de trame (37) bouclé ainsi légèrement en bas autour de l'aiguille de trame (42), glisse en direction de la fourchette ouverte (43) et finalement vient dans la fourchette ouverte (43) et est entraînée par celle-ci.

10. Métier à tisser selon l'une des revendications 1 à 9,
**caractérisé en ce qu'**il comprend en outre :
un dispositif (50) pour insérer des fils à tricoter, avec des piqueurs à aiguille à trou (52) qui insèrent sélectivement par le haut des fils à tricoter ou à effet (60) dans la foule ouverte (18) de façon à être surpiqués par l'aiguille de trame (42) et ainsi être noués dans le tissu.

11. Métier à tisser selon la revendication 10,
**caractérisé en ce que**
il est conçu pour retarder l'entrée de l'aiguille de trame (42) dans la foule (18) par le système de levier à genouillère (46) et basculer le piqueur (52) vers l'avant et l'arrière en synchronisme avec le peigne dans la direction de chaîne.

12. Métier à tisser selon la revendication 11,
**caractérisé en ce que**
il est conçu pour que par l'insertion retardée de l'aiguille de trame, le temps disponible au piqueur à aiguille à trou (52) pour introduire le fil à tricoté (60) dans le bas de chaîne (61) soit augmenté d'au moins 20%, de préférence d'au moins 25%.
